# FASCICULE DE BREVET EUROPEEN

(11) **EP 2 760 325 B1**
(45) Date de publication et mention de la délivrance du brevet: **24.02.2016**
(21) Numéro de dépôt: 12773082.8
(22) Date de dépôt: 25.09.2012
(51) Int. Cl.: A47L 9/06

(54) **SUCEUR D'ASPIRATEUR**
STAUBSAUGERDÜSE
VACUUM CLEANER NOZZLE

(30) Priorité: 28.09.2011 FR 1158711
(43) Date de publication de la demande: 06.08.2014
(73) Titulaire: SEB S.A., 69130 Ecully (FR)
(72) Inventeur: GUINOT, Thierry, F-76000 Rouen (FR); SOEN, Alain, F-27950 Saint-Marcel (FR)
(74) Mandataire: Cémeli, Eric Philippe Laurent
(86) Numéro de dépôt international: PCT/FR2012/052147
(87) Numéro de publication internationale: WO 2013/045818

(56) Documents cités:
- EP-A1- 0 353 546
- EP-A1- 2 014 212
- EP-A1- 2 201 876
- DE-A1- 4 304 681
- DE-U1-202011 108 345
- US-A1- 2005 066 471

## Description

La présente invention concerne de manière générale un suceur d'aspirateur muni d'une bavette.

Il est connu dans l'art antérieur des suceurs d'aspirateur comme par exemple celui décrit dans le document US 2005 0066471 A1. Le suceur divulgué comporte une lèvre d'étanchéité comportant des évidements laissant passer l'air vers l'intérieur du suceur. En contrepartie, ce système présente notamment l'inconvénient de ne pas être efficace pour aspirer les impuretés du sol car les vitesses d'air ne sont pas maîtrisées dans le suceur. De plus, le suceur n'est pas correctement positionné par rapport au sol car une pièce en U disposée au centre du suceur ne l'empêche pas de basculer, de sorte que la lèvre d'étanchéité n'assurera pas uniformément sa fonction.

Le document EP 2 014 212 A1 présente quant à lui un suceur muni d'une serpillière, utilisé avec une machine d'aspiration et de lavage à l'eau du sol. Ce suceur est équipé d'une lèvre d'étanchéité sur l'avant qui augmente la force de plaquage du suceur sur le sol pour l'essuyer. En revanche, l'utilisation de ce suceur pour un lavage à l'eau le rend impropre à une utilisation sur un sol qui ne tolère pas l'eau, comme certains parquets en bois ou moquettes en fibres non lavables, et son utilisation sans eau ne procurera pas une aspiration efficace. Enfin, ce suceur n'est pas propice à une utilisation en aspiration d'air seule car la semelle inférieure est directement en contact avec le sol, ce qui provoque des frottements générant une force de résistance au mouvement, ainsi que des bruits préjudiciables au confort d'utilisation.

Enfin, le document EP 1 222 892 B1 divulgue un suceur avec une semelle rainurée monté sur des roulettes, cependant des fuites d'air apparaissent entre la semelle et le sol, de sorte que l'aspiration est inefficace, car les vitesses d'air ne sont pas optimales dans les rainures. Dans une deuxième mise en oeuvre, la semelle rainurée est directement en contact avec le sol, mais cela engendre des frottements bruyants et augmentant les efforts à exercer pour mettre en mouvement le suceur. Ces deux points nuisent au confort d'utilisation et à l'ergonomie de l'appareil proposé.

Un but de la présente invention est de répondre aux inconvénients des documents de l'art antérieur mentionnés ci-dessus et en particulier, tout d'abord, de proposer un suceur d'aspirateur avec une bonne efficacité d'aspiration.

Pour cela un premier aspect de l'invention concerne un suceur d'aspirateur comprenant une semelle inférieure et des roues définissant une garde au sol de la semelle inférieure qui comporte au moins un canal d'aspiration ouvert vers le sol et convergeant d'un rebord extérieur de la semelle inférieure vers un orifice d'aspiration relié à l'aspirateur, caractérisé en ce que le suceur comporte une bavette d'étanchéité agencée sur la périphérie de la semelle inférieure, et en ce que la bavette d'étanchéité comporte au moins une ouverture agencée en regard dudit au moins un canal d'aspiration. La bavette d'étanchéité selon l'invention provoque une aspiration efficace car elle est agencée sur le pourtour de la semelle et stoppe les fuites d'air, et l'ouverture agencée en face du canal permet d'y diriger le flux d'air pour aspirer correctement les impuretés du sol. En d'autres termes, le suceur, et donc la semelle inférieure du suceur, est positionné à une hauteur prédéterminée du sol par les roues, et la bavette bien positionnée et agencée sur le pourtour de la semelle procure une étanchéité au suceur, sauf au niveau des ouvertures agencées en face de chaque canal, ce qui permet de canaliser le flux d'air directement dans les canaux pour aspirer efficacement la poussière. Bien entendu, on comprend que la garde au sol se définit par rapport à un sol lisse et non déformable, comme un parquet ou un carrelage par exemple. Idéalement, la bavette est agencée sur toute la périphérie de la semelle inférieure.

De manière avantageuse, la bavette d'étanchéité présente une élasticité pour se courber lors d'un déplacement du suceur sur une moquette, de sorte à permettre un enfoncement du suceur dans la moquette. Le suceur selon la présente invention permet également de nettoyer efficacement une moquette. En effet, la bavette est suffisamment élastique pour que le suceur s'enfonce dans la moquette à nettoyer. Sans aucune intervention de l'utilisateur, ce dernier peut parfaitement nettoyer un sol lisse puis passer au nettoyage d'une moquette ou d'un tapis posé sur le sol. La bavette qui se courbe lors des déplacements ne nuit pas au confort car il n'y a pas d'effort de frottement, elle glisse sur la moquette.

Avantageusement, le suceur comporte une brosse rotative. Un tel suceur en association avec la bavette élastique permet de nettoyer encore plus efficacement une moquette car l'enfoncement dans la moquette permettra de brosser cette dernière mieux que si le suceur ne s'enfonce pas.

Avantageusement, la semelle inférieure comporte au moins un chanfrein agencé pour permettre la courbure de la bavette d'étanchéité lors du déplacement du suceur sur la moquette. La semelle comporte un chanfrein qui facilite le dégagement de la bavette lorsqu'elle se courbe.

Une réalisation particulièrement intéressante consiste en ce que ledit au moins un chanfrein sert de butée mécanique à la bavette d'étanchéité courbée par un déplacement du suceur dans une première direction. Cette mise en oeuvre permet de contrôler le déplacement de la bavette dans un premier sens de déplacement.

Avantageusement, la semelle inférieure comporte au moins une butée mécanique pour la bavette d'étanchéité courbée par un déplacement dans une deuxième direction contraire à la première direction. Cette mise en oeuvre permet de contrôler le déplacement de la bavette dans un deuxième sens de déplacement contraire au premier sens de déplacement.

Avantageusement, les roues comportent une bande de roulement agencée pour définir des pressions de contact avec la moquette qui provoquent l'enfoncement du suceur dans la moquette. Autrement dit, les roues sont agencées pour provoquer des pressions de contact supérieures à celles auxquelles la moquette résiste sans se déformer. De manière non limitative, on peut donner aux roues une forme de tonneau, pour limiter leur surface de contact avec le sol, ce qui provoquera une faible surface de contact avec la moquette et donc un enfoncement du suceur dans la moquette.

Avantageusement, ladite au moins une ouverture de la bavette d'étanchéité non courbée définit une première section de passage d'air, et la courbure de la bavette d'étanchéité définit une deuxième section de passage d'air. La bavette selon l'invention définit donc deux points de fonctionnements de l'aspirateur en imposant une première section de passage sur sol lisse lorsqu'elle n'est pas recourbée, et une deuxième section de passage sur moquette lorsqu'elle est courbée.

Avantageusement, au moins une portion de la bavette d'étanchéité est parallèle à un sens de déplacement avant ou arrière du suceur et cette portion parallèle est préformée pour se courber vers l'extérieur de la semelle inférieure du suceur lors de l'enfoncement du suceur dans la moquette. La bavette selon l'invention est préformée pour se déformer dans une direction privilégiée, de sorte que le suceur s'enfoncera facilement dans la moquette.

Un second aspect de l'invention est un aspirateur comportant au moins un suceur selon le premier aspect de l'invention.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente un suceur selon l'invention vu de dessous en perspective ;
- la figure 2 représente le suceur de la figure 1 vu de profil ;
- la figure 3 représente une vue en coupe du suceur de la figure 1.

La figure 1 représente un suceur d'aspirateur 100 selon l'invention. Il comporte une semelle inférieure 10 avec une pluralité de canaux d'aspiration 20 ouverts vers le sol. Le suceur comporte également des roues 30, 35, dont le profil de la bande de roulement est en forme de tonneau et qui définit une garde au sol de la semelle 10 lorsque le suceur repose sur un sol lisse. Le suceur est en forme générale de triangle et au moins un des canaux 20 débouche dans la pointe du suceur. Chaque canal 20 relie un orifice d'aspiration 15, par exemple en forme de fente, vers l'extérieur de la semelle 10, de sorte que l'air aspiré par le moteur de l'aspirateur voyage préférentiellement dans les canaux de la semelle. Afin d'avoir une bonne efficacité d'aspiration, l'invention propose notamment de disposer autour de la semelle une lèvre d'étanchéité ou bavette d'étanchéité 40. Cette bavette d'étanchéité 40 supprime les fuites entre le sol lisse et la semelle 10, et pour avoir une bonne efficacité d'aspiration, la bavette d'étanchéité 40 est ajourée en regard des canaux 20, de sorte que l'air aspiré sous la semelle 10 ne peut qu'entrer directement dans les canaux 20. Il en résulte une bonne aspiration des impuretés du sol car les vitesses d'air dans les canaux 20 sont maximales, puisque tout l'air aspiré y passe.

La figure 2 représente une vue de profil du suceur 100 sur sol lisse. Les roues 30, 35 (ces dernières sont cachées par la bavette d'étanchéité) positionnent en hauteur le suceur 100 par rapport au sol. La bavette d'étanchéité 40 rase le sol, de sorte à supprimer les fuites d'air entre le sol et la semelle inférieure 10, et des ouvertures 45 de la bavette d'étanchéité 40 agencées directement en face des canaux laissent passer l'air dans ceux-ci pour entraîner les impuretés reposant sur le sol.

La figure 3 représente une coupe du suceur de la figure 1 selon la ligne 3-3, en cours d'utilisation sur une moquette 200. Le suceur 100 est poussé vers l'avant par l'utilisateur, grâce au profil des roues 30, 35 en forme de tonneau, les pressions de contact sur la moquette 200 sont élevées, ce qui permet au suceur de s'enfoncer dans cette dernière, et la bavette d'étanchéité 40 qui est suffisamment élastique se courbe. A l'avant de la semelle, un chanfrein 11 permet à la bavette d'étanchéité 40 de se courber et sert en même temps de butée à cette dernière. Ainsi, la position de la bavette est précise et elle peut glisser sur la moquette sans créer de résistance préjudiciable au mouvement. A l'arrière de la semelle inférieure, la bavette d'étanchéité 40 se courbe également, et une butée mécanique 12 est prévue pour limiter le pliage de la bavette 40. Selon la variante représentée, un chanfrein 11 est également présent à l'arrière de la semelle et une butée mécanique 12 est mise en place à l'avant de la semelle du suceur. Une brosse rotative (60) est agencée dans la fente d'aspiration 15, et le brossage de la moquette est efficace car le suceur, grâce à l'élasticité de la bavette d'étanchéité, s'enfonce correctement dans la moquette.

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Suceur d'aspirateur (100) comprenant une semelle inférieure (10) et des roues (30, 35) définissant une garde au sol de la semelle inférieure qui comporte au moins un canal d'aspiration (20) ouvert vers le sol et convergeant d'un rebord extérieur de la semelle inférieure (10) vers un orifice d'aspiration (15) relié à l'aspirateur, **caractérisé en ce que** le suceur comporte une bavette d'étanchéité (40) agencée sur la périphérie de la semelle inférieure (10), et **en ce que** la bavette d'étanchéité (40) comporte au moins une ouverture (45) agencée en regard dudit au moins un canal d'aspiration (20).

2. Suceur d'aspirateur (100) selon la revendication 1, **caractérisé en ce que** la bavette d'étanchéité (40) présente une élasticité pour se courber lors d'un déplacement du suceur sur une moquette, de sorte à permettre un enfoncement du suceur dans la moquette.

3. Suceur d'aspirateur (100) selon l'une des revendications 1 ou 2, **caractérisé en ce qu'**il comporte une brosse rotative (60).

4. Suceur d'aspirateur (100) selon l'une des revendications 2 ou 3, **caractérisé en ce que** la semelle inférieure (10) comporte au moins un chanfrein (11) agencé pour permettre la courbure de la bavette d'étanchéité (40) lors du déplacement du suceur sur la moquette.

5. Suceur d'aspirateur (100) selon la revendication 4, **caractérisé en ce que** ledit au moins un chanfrein (11) sert de butée mécanique à la bavette d'étanchéité (40) courbée par un déplacement du suceur dans une première direction.

6. Suceur d'aspirateur (100) selon la revendication 5, **caractérisé en ce que** la semelle inférieure (10) comporte au moins une butée mécanique (12) pour la bavette d'étanchéité (40) courbée par un déplacement dans une deuxième direction contraire à la première direction.

7. Suceur d'aspirateur (100) selon l'une des revendications 2 à 6, **caractérisé en ce que** les roues (30, 35) comportent une bande de roulement agencée pour définir des pressions de contact avec la moquette qui provoquent l'enfoncement du suceur dans la moquette.

8. Suceur d'aspirateur (100) selon l'une des revendications 2 à 7, **caractérisé en ce que** ladite au moins une ouverture de la bavette d'étanchéité (40) non courbée définit une première section de passage d'air, et **en ce que** la courbure de la bavette d'étanchéité (40) définit une deuxième section de passage d'air.

9. Suceur d'aspirateur (100) selon l'une des revendications 2 à 8, **caractérisé en ce qu'**au moins une portion de la bavette d'étanchéité (40) est parallèle à un sens de déplacement avant ou arrière du suceur et **en ce que** cette portion parallèle est préformée pour se courber vers l'extérieur de la semelle inférieure (10) du suceur lors de l'enfoncement du suceur dans la moquette.

10. Aspirateur comportant au moins un suceur d'aspirateur (100) selon l'une des revendications 1 à 9.

## Patentansprüche

1. Staubsaugerdüse (100) mit einer unteren Sohle (10) und Rädern (30, 35), über die sich eine Bodenfreiheit der unteren Sohle bestimmt, die mindestens einen zum Boden hin offenen Saugkanal (20) aufweist, der von einer Außenkante der unteren Sohle (10) zu einer mit dem Staubsauger verbundenen Ansaugöffnung (15) zusammenläuft, **dadurch gekennzeichnet, dass** die Düse einen Dichtstreifen (40) umfasst, der um die untere Sohle (10) herum verläuft, und dass der Dichtstreifen (40) mindestens eine Öffnung (45) aufweist, die für mindestens einen Saugkanal (20) ausgebildet ist.

2. Staubsaugerdüse (100) nach Anspruch 1, **dadurch gekennzeichnet, dass** der Dichtstreifen (40) elastisch ist, so dass er nachgibt, wenn die Düse über einen Teppich geführt wird, wodurch die Düse in den Teppich einsinken kann.

3. Staubsaugerdüse (100) nach einem der Ansprüche 1 oder 2, **dadurch gekennzeichnet, dass** sie eine rotierende Bürste (60) aufweist.

4. Staubsaugerdüse (100) nach einem der Ansprüche 2 oder 3, **dadurch gekennzeichnet, dass** die untere Sohle (10) mindestens eine Abschrägung (11) umfasst, die ein Krümmen des Dichtstreifens (40) ermöglicht, wenn die Düse über den Teppich geführt wird.

5. Staubsaugerdüse (100) nach Anspruch 4, **dadurch gekennzeichnet, dass** die genannte mindestens einmal vorhandene Abschrägung (11) als mechanischer Anschlag für den Dichtstreifen (40) dient, wenn dieser durch Bewegen der Düse in eine erste Richtung gekrümmt wird.

6. Staubsaugerdüse (100) nach Anspruch 5, **dadurch gekennzeichnet, dass** die untere Sohle (10) mindestens einen mechanischen Anschlag (12) für den Dichtstreifen (40) aufweist, wenn dieser durch Bewegen der Düse in eine andere Richtung, entgegengesetzt zur ersten Richtung, gekrümmt wird.

7. Staubsaugerdüse (100) nach einem der Ansprüche 2 bis 6, **dadurch gekennzeichnet, dass** die Räder (30, 35) eine Lauffläche aufweisen, die dafür ausgelegt ist, den Kontaktdruck mit dem Teppich zu bestimmen, durch den die Düse in den Teppich einsinkt.

8. Staubsaugerdüse (100) nach einem der Ansprüche 2 bis 7, **dadurch gekennzeichnet, dass** die genannte, mindestens einmal vorhandene Öffnung in dem Dichtstreifen (40) im nicht gekrümmten Zustand eine erste Luftdurchgangsfläche bestimmt und dass die Krümmung des Dichtstreifens (40) eine zweite Luftdurchgangsfläche bestimmt.

9. Staubsaugerdüse (100) nach einem der Ansprüche 2 bis 8, **dadurch gekennzeichnet, dass** mindestens ein Teil des Dichtstreifens (40) parallel zur Vorwärts- oder Rückwärtsbewegung der Düse verläuft und dass dieser parallele Teil so vorgeformt ist, dass er sich von der unteren Sohle (10) der Düse nach außen verformt, wenn die Düse in den Teppich einsinkt.

10. Staubsauger mit mindestens einer Staubsaugerdüse (100) nach einem der Ansprüche 1 bis 9.

## Claims

1. Vacuum cleaner nozzle (100) comprising a bottom sole (10) and wheels (30, 35) defining a ground clearance of the bottom sole which comprises at least one suction channel (20) open towards the ground and converging from an outer edge of the bottom sole (10) towards a suction port (15) connected to the vacuum cleaner, **characterised in that** the nozzle includes a sealing flap (40) arranged on the periphery of the bottom sole (10), and **in that** the sealing flap (40) has at least one opening (45) arranged opposite said at least one suction channel (20).

2. Vacuum cleaner nozzle (100) according to claim 1, **characterised in that** the sealing flap (40) is flexible to allow it to curve as the nozzle moves over a carpet, so that the nozzle can press into the carpet.

3. Vacuum cleaner nozzle (100) according to claim 1 or 2, **characterised in that** it comprises a rotary brush (60).

4. Vacuum cleaner nozzle (100) according to claim 2 or 3, **characterised in that** the bottom sole (10) comprises at least one chamfer (11) arranged to allow the sealing flap (40) to curve as the nozzle moves over the carpet.

5. Vacuum cleaner nozzle (100) according to claim 4, **characterised in that** said at least one chamfer (11) acts as a mechanical stop for the sealing flap (40) curved by moving the nozzle in a first direction.

6. Vacuum cleaner nozzle (100) according to claim 5, **characterised in that** the bottom sole (10) comprises at least one mechanical stop (12) for the sealing flap (40) curved by movement in a second direction opposite to the first direction.

7. Vacuum cleaner nozzle (100) according to one of claims 2 to 6, **characterised in that** the wheels (30, 35) have a tread arranged to define contact pressures with the carpet causing the nozzle to press into the carpet.

8. Vacuum cleaner nozzle (100) according to one of claims 2 to 7, **characterised in that** said at least one opening of the uncurved sealing flap (40) defines a first air passage section, and **in that** the curvature of the sealing flap (40) defines a second air passage section.

9. Vacuum cleaner nozzle (100) according to one of claims 2 to 8, **characterised in that** at least one portion of the sealing flap (40) is parallel to a forward or backward direction of movement of the nozzle and **in that** this parallel portion is preformed to curve away from the bottom sole (10) of the nozzle when the nozzle presses into the carpet.

10. Vacuum cleaner comprising at least one vacuum nozzle (100) according to one of claims 1 to 9.
